# EUROPÄISCHE PATENTSCHRIFT

(11) **EP 4 446 533 B1**
(45) Veröffentlichungstag und Bekanntmachung des Hinweises auf die Patenterteilung: **10.09.2025**
(21) Anmeldenummer: 24164522.5
(22) Anmeldetag: 19.03.2024
(51) Int. Cl.: E05C 7/02, E06B 3/26

(54) **FENSTER ODER FENSTERTÜR MIT EINEM AUF EINEM HAUPTFLÜGEL AUFGESETZTEN VORSATZFLÜGEL**
WINDOW OR FRENCH WINDOW WITH AN ADDITIONAL SASH MOUNTED ON A MAIN SASH
FENÊTRE OU PORTE-FENÊTRE AVEC UN VANTAIL DE PAREMENT POSÉ SUR UN VANTAIL PRINCIPAL

(30) Priorität: 27.03.2023 DE 102023202751
(43) Veröffentlichungstag der Anmeldung: 16.10.2024
(73) Patentinhaber: Aug. Winkhaus SE & Co. KG, 48291 Telgte (DE)
(72) Erfinder: Lau, Wolfgang, 48291 Telgte (DE)

(56) Entgegenhaltungen:
- DE-B- 1 030 729
- DE-B- 1 271 593
- DE-C- 962 043
- DE-U1- 202015 105 127
- SE-B- 325 211

## Beschreibung

Die Erfindung betrifft ein Fenster oder Fenstertür mit einem auf einem Hauptflügel aufgesetzten Vorsatzflügel, mit einer Befestigungseinheit zur lösbaren Verbindung des Vorsatzflügels mit dem Hauptflügel, mit einem an einem der Flügel angeordneten Verschlusselement und ein an dem anderen der Flügel angeordnete Arretiereinheit der Befestigungseinheit, wobei die Arretiereinheit zwischen einer mit dem Verschlusselement formschlüssig verbundenen Arretierstellung und einer von dem Verschlusselement getrennten Offenstellung bewegbar ist.

Vorsatzflügel werden bei heutigen Fenstern und Fenstertüren eingesetzt, um beispielsweise einen Bauraum für Jalousien oder dgl. zu schaffen. Die Vorsatzflügel werden in der Regel auf der Außenseite des Hauptflügels angeordnet, so dass der Hauptflügel wie bei einem gewöhnlichen Fenster zu öffnen ist. Damit ist der Vorsatzflügel Windkräften ausgesetzt und dessen Verbindung mit dem Hauptflügel nur schwer zu überwachen.

Ein Verbundfenster mit auf einem Flügelrahmen aufgesetzten Vorsatzflügel ist beispielsweise aus der DE 101 38 731 A1 bekannt. Der Vorsatzflügel umfasst eine einfache Glasscheibe, auf die dünne Metallblechstreifen aufgeklebt sind. Der Vorsatzflügel ist auf einer Seite mittels Scharniere und auf der gegenüberliegenden Seite mittels Befestigungsgliedermit dem Flügelrahmen verbunden. Die Befestigungsglieder haben vollständig hinter dem Metallblechstreifen angeordnete Schwenkriegel. Nachteilig bei dem Verbundfenster ist, dass die sichere Verriegelung des Vorsatzflügels an dem Flügelrahmen nur schwer zu kontrollieren oder zu überwachen ist.

Ein Fenster mit einem Fensterflügel und einer auf dem Fensterflügel aufgesetzten Zusatzscheibe ist aus der DE 299 20 400 U1 bekannt. Bei diesem Fenster sind auf einer Seite des Fensterflügels Scharniere und auf der anderen Seite öffenbare Feststellelemente angeordnet. Die Feststellelemente durchdringen Bohrungen in der Zusatzscheibe. Hierdurch sind Zusatzscheibe und Fensterflügel miteinander verbunden. Die sichere Befestigung der Zusatzscheibe lässt sich jedoch nur schwer kontrollieren oder überwachen.

Ebenso ist aus der DE 1 271 593 B ein aus einem zweiteiligem Verbundschloß und einem zweiteiligem Verbundband bestehenden Kuppelbeschlag für Verbundflügel bekannt. Das Verbundschloß besteht aus einem Schließhaken und einem Schließblech, wobei der Schließhaken schwenkbeweglich in und aus dem Schließblech bewegbar ist. Eine Verriegelungseinheit zur Arretierung des Schließhakens in der Verriegelungsstellung ist nicht bekannt.

Aus der DE 20 2015 105 127 U1 ist eine Fenster- oder Türsicherung für einen Flügel bekannt, bei der ein rahmenseitiger Schieberiegel in eine flügelseitige Durchführung einfahrbar ist und der Schieberiegel durch eine Verriegelungseinheit in der Verriegelungsstellung gesperrt werden kann.

Der Erfindung liegt das Problem zugrunde, ein Fenster oder Fenstertür der eingangs genannten Art so zu gestalten, dass es möglichst einfach aufgebaut ist und eine dauerhafte und sichere Befestigung des Vorsatzflügels an dem Hauptflügel ermöglicht.

Dieses Problem wird erfindungsgemäß durch ein Fenster oder eine Fenstertür nach Anspruch 1 gelöst.

Durch diese Gestaltung wird die Verbindung des Vorsatzflügels mit dem Hauptflügel über die Arretiereinheit sichergestellt. Die Arretiereinheit ist in der Arretierstellung jedoch zusätzlich von der Verriegelungseinheit gesichert. Hierdurch wird die Verbindung des Vorsatzflügels mit dem Hauptflügel dauerhaft gesichert. Im einfachsten Fall lässt sich die zuverlässige Befestigung des Vorsatzflügels an dem Hauptflügel durch die Stellung der Verriegelungseinheit erkennen und überwachen. Die formschlüssige Verbindung der Flügel in der Arretierstellung gestaltet sich erfindungsgemäß besonders einfach, wenn die Arretiereinheit ein bewegliches Arretierelement hat und wenn das Arretierelement in der Arretierstellung eine Sperrkante des Verschlusselements hintergreift. Große Freiheitsgrade bei der Montage der Befestigungseinheit lassen sich erfindungsgemäß erreichen, wenn das Verschlusselement zwei Sperrkanten aufweist und wenn die Arretiereinheit wahlweise der einen Sperrkante oder der anderen Sperrkante zugewandt montierbar ist. Durch diese Gestaltung ist die Befestigungseinheit ohne weitere Bauteile für rechts und links anschlagende Vorsatzflügel geeignet.

Die Verriegelungseinheit gestaltet sich gemäß einer anderen vorteilhaften Weiterbildung der Erfindung konstruktiv besonders einfach, wenn die Verriegelungseinheit ein zwischen einer die Arretiereinheit verriegelnde Verriegelungsstellung und einer die Arretiereinheit freigebende Offenstellung bewegliches Verriegelungselement hat.

Der bauliche Aufwand zur Blockierung der Bewegung des Arretierelements lässt sich gemäß einer anderen vorteilhaften Weiterbildung der Erfindung besonders gering halten, wenn das Verriegelungselement und das Arretierelement in der Verriegelungsstellung einander gegenüberstehende Absätze aufweisen.

Eine Fehlfunktion der Arretiereinheit und der Verriegelungseinheit lässt sich gemäß einer anderen vorteilhaften Weiterbildung der Erfindung einfach vermeiden, wenn bei in Offenstellung befindlichem Arretierelement die Bewegung des Verriegelungselementes in die Verriegelungsstellung blockiert ist. Hierdurch ist die Reihenfolge der Bedienung der Befestigungseinheit festgelegt, so dass die Verriegelungseinheit erst in die Verriegelungsstellung bewegt werden kann, wenn die Arretiereinheit in die Arretierstellung bewegt ist. Im einfachsten Fall stehen die Absätze des Arretierelements und des Verriegelungselements derart gegenüber, dass diese nur in der Arretierstellung zueinander passen.

Die Arretiereinheit ist gemäß einer anderen vorteilhaften Weiterbildung der Erfindung konstruktiv besonders einfach aufgebaut, wenn das Arretierelement ein Griffelement zu seiner Bewegung hat und wenn der Absatz des Arretierelements auf dem Griffelement angeordnet ist.

Das Verriegelungselement lässt sich gemäß einer anderen vorteilhaften Weiterbildung der Erfindung nur in der einen Arretierstellung in die vorgesehene Position gegenüber dem Arretierelement bewegen, wenn das Verriegelungselement eine Öffnung für das Griffelement hat und wenn der Vorsprung des Verriegelungselementes am Rand der Öffnung angeordnet ist. Weiterhin umschließt in der Verriegelungsstellung des Verriegelungselementes die Öffnung das Griffelement, so dass es nicht mehr gegriffen oder bewegt werden kann. Dies trägt zur weiteren Erhöhung der Sicherung der Befestigungseinheit gegen Fehlbedienung bei.

Die Montage der Befestigungseinheit gestaltet sich gemäß einer anderen vorteilhaften Weiterbildung der Erfindung besonders einfach, wenn die Befestigungseinheit ein an dem Vorsatzflügel oder dem Hauptflügel befestigtes Gehäuse zur Führung des Arretierelements und des Verriegelungselements hat.

Die Erzeugung eines besonders zuverlässigen Formschlusses zwischen Arretierelement und Verriegelungselement gestaltet sich gemäß einer anderen vorteilhaften Weiterbildung der Erfindung besonders einfach, wenn eines der Bauteile des Arretierelements oder des Verriegelungselementes schwenkbar in dem Gehäuse gelagert ist und das andere Bauteil in dem Gehäuse verschiebbar geführt ist. Diese Gestaltung ermöglicht zudem eine besonders kompakte Bauweise der Befestigungseinheit bei quer zueinander bewegbaren Arretierelement und Verriegelungselement.

Die Befestigungseinheit lässt sich gemäß einer anderen vorteilhaften Weiterbildung der Erfindung mit einer hohen Stabilität und geringen Materialkosten fertigen, wenn das Gehäuse eine Lagerplatte für eine Lagerung und eine Grundplatte für eine Führung der Bauteile des Arretierelements und des Verriegelungselements aufweisen und wenn zwischen Lagerplatte und Grundplatte ein Gehäusekörper angeordnet ist. Durch diese Gestaltung können Lagerplatte und Grundplatte aus Metall und der Gehäusekörper aus Kunststoff gefertigt werden.

Das Verriegelungselement wird gemäß einer anderen vorteilhaften Weiterbildung der Erfindung zuverlässig in der Lage gehalten, in der die Flügel miteinander verbunden sind, wenn das Verriegelungselement eine Rastverbindung mit dem Gehäuse in der Verriegelungsstellung hat.

Der Vorsatzflügel könnte beispielsweise ausschließlich über Befestigungseinheiten mit dem Hauptflügel verbunden sein. Die Handhabung des Vorsatzflügels gestaltet sich jedoch gemäß einer anderen vorteilhaften Weiterbildung der Erfindung besonders einfach, wenn Vorsatzflügel und Hauptflügel an einer Seite über die zumindest eine Befestigungseinheit und auf der gegenüberliegenden Seite über zumindest ein Scharnier miteinander verbunden sind. Durch diese Gestaltung lässt sich der Vorsatzflügel von dem Hauptflügel wegschwenken. Die Anzahl der zu montierenden Befestigungseinheiten richtet sich nach der Größe und dem Gewicht des Vorsatzflügels.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: ein Fenster mit einem in einem Hauptflügel arretierten Vorsatzflügel,
- Fig. 2: das Fenster aus Figur 1 mit von dem Hauptflügel entfernten Vorsatzflügel,
- Fig. 3: vergrößert eine Schnittdarstellung durch eine Befestigungseinheit des Vorsatzflügels aus Figur 1 entlang der Linie **III - III,**
- Fig. 4: eine Schnittdarstellung durch die Befestigungseinheit aus Figur 3 entlang der Linie IV-IV,
- Fig. 5: eine Schnittdarstellung durch die Befestigungseinheit aus Figur 3 entlang der Linie V-V,
- Fig.6: perspektivisch die Befestigungseinheit mit arretierter Arretiereinheit und verriegelter Verriegelungseinheit,
- Fig.7: die Befestigungseinheit aus Figur 6 nach einer Entriegelung der Verriegelungseinheit,
- Fig.8: die Befestigungseinheit aus Figur 6 in jeweils in Offenstellung befindlicher Arretiereinheit und Verriegelungseinheit,
- Fig. 9: die Befestigungseinheit aus Figur 6 bei einer versuchten Fehlbedienung.

Figur 1 zeigt ein Fenster mit einem Rahmen 1 und einem im Rahmen 1 liegenden Hauptflügel 2. Auf dem Hauptflügel 2 ist ein Vorsatzflügel 3 aufgesetzt. Zwei an einer Längsseite angeordnete Befestigungseinheiten 4 arretieren den Vorsatzflügel 3 mit dem Hauptflügel 2. An der gegenüberliegenden Längsseite ist der Vorsatzflügel 3 über Scharniere 5 an dem Hauptflügel 2 angelenkt.

Figur 2 zeigt das Fenster aus Figur 1, bei von dem Hauptflügel 2 um eine vertikale Achse der Scharniere 5 weggeschwenkten Vorsatzflügel 3. Die Befestigungseinheiten 4 befinden sich hier in einer Offenstellung, in der am Hauptflügel 2 befestigte Verschlusselemente 6 von den übrigen am Vorsatzflügel 3 befestigten Bauteilen der Befestigungseinheiten 4 entfernt sind. In einer nicht dargestellten Stellung kann auch der Hauptflügel 2 von dem Rahmen 1 weggeschwenkt oder gekippt sein.

Figur 3 zeigt stark vergrößert einen Längsschnitt durch eine der Befestigungseinheiten 4 aus Figur 1 entlang der Linie III - III. Die Befestigungseinheit 4 hat ein Gehäuse 7 zur Befestigung an dem Vorsatzflügel 3. In dem Gehäuse 7 ist eine Arretiereinheit 8 und eine Verriegelungseinheit 9 zur Verriegelung der Arretiereinheit 8 angeordnet. Die Arretiereinheit 8 arretiert das am Hauptflügel 3 befestigte Verschlusselement 6 im Gehäuse 7. Die Arretiereinheit 8 hat einen in einer Führung 10 verschieblich geführtes Arretierelement 11. Das Arretierelement 11 hintergreift in der dargestellten Arretierstellung eine Sperrkante 12 des Verschlusselementes 6. Dabei dringt das Arretierelement 11 mit einem Vorsprung 14 in eine Ausnehmung 15 des Verschlusselements 6 ein. Ein hervorstehendes Griffelement 13 des Arretierelements 11 dringt in eine Öffnung 16 eines Verriegelungselements 17 der Verriegelungseinheit 9 ein. Das Verriegelungselement 17 ist über eine Lagerung 18 schwenkbar an dem Gehäuse 7 angelenkt. Absätze 19, 20 des Arretierelements 11 und des Verriegelungselements 17 stehen einander gegenüber, so dass das Arretierelement 11 nicht verschoben werden kann. Das am Hauptflügel 2 befestigte Verschlusselement 6 ist daher fest in dem am Vorsatzflügel 3 befestigten Gehäuse 7 gehalten. Damit befindet sich das Verriegelungselement 17 in einer Verriegelungsstellung, in der die Bewegung des Arretierelements 11 blockiert ist. Das Verriegelungselement 17 ist über eine Rastverbindung 21 mit dem Gehäuse 7 verrastet. Nahe des freien Endes des Verriegelungselements 17 ist ein konisch gestalteter Führungssteg 22 angeordnet. Mit dem Führungssteg 22 ist das Verriegelungselements 17 in dem Gehäuse 7 geführt. Ein Vorsprung 28 am freien Ende des Verriegelungselements 17 ermöglicht ein einfaches Greifen. Weiterhin greift der Führungssteg 22 in eine gabelförmig gestaltete Einbuchtung 23 des Arretierelements 11 ein und sichert dieses zusätzlich in seiner dargestellten Arretierstellung.

Weiterhin zeigt Figur 3, dass das Verschlusselement 6 zwei Sperrkanten 12, 12' hat, von denen nur eine dem Vorsprung 14 des Arretierelements gegenübersteht. Hierdurch lässt sich die Befestigungseinheit 4 wahlweise in rechts und links anschlagenden Vorsatzflügeln 3 befestigen.

Das Gehäuse 7 hat eine Grundplatte 24 mit der Führung 10 für das Arretierelement 11. Weiterhin hat das Gehäuse 7 eine Lagerplatte 25 für die Lagerung 18 des Verriegelungselements 17. Lagerplatte 25 und Grundplatte 24 sind von einem Gehäusekörper 26 auf Abstand zueinander gehalten. Nietverbindungen 27 verbinden die Bauteile des Gehäuses 7 miteinander.

Figur 4 zeigt einen Querschnitt durch die Befestigungseinheit 4 aus Figur 3 entlang der Linie IV-IV. Hierbei ist zu erkennen, dass der Vorsprung 14 des Arretierelements 11 von dem Verschlusselement 6 U-förmig umgriffen ist.

Figur 5 zeigt einen Querschnitt durch die Befestigungseinheit 4 aus Figur 3 entlang der Linie V-V durch die Rastverbindung 21 des Verriegelungselements 17 mit dem Gehäuse 7. Ein am Gehäuse 7 angeordneter Rasthaken 29 dringt in eine Öffnung 30 des Verriegelungselements 17 ein und hintergreift eine Rastnase 31 des Verriegelungselements 17.

Figur 6 zeigt die Befestigungseinheit 4 aus Figur 3 in einer perspektivischen Darstellung. Das Verriegelungselement 17 liegt flach auf dem Gehäuse 7 auf. Zum Entfernen des in Figur 1 dargestellten Vorsatzflügels 3 von dem Hauptflügel 2 muss zunächst das Verriegelungselement 17 von dem Arretierelement 11 weggeschwenkt werden. Diese Stellung ist in Figur 7 dargestellt. Hierdurch ist die Bewegung des Arretierelements 11 freigegeben. Das Arretierelement 11 kann anschließend in der in Figur 3 dargestellten Führung 10 verschoben werden und mit dem Vorsprung 14 aus dem Bewegungsbereich der Sperrkante 12 des Verschlusselementes 6 heraus bewegt werden. Dies ermöglicht die Entfernung des Verschlusselementes 6 aus dem Gehäuse 7, wie es in Figur 8 dargestellt ist. Der Vorsatzflügel 3 kann anschließend von dem Hauptflügel 2 weggeschwenkt werden, wie es in Figur 2 dargestellt ist. Das Schließen, Arretieren und Blockieren des Vorsatzflügels 3 erfolgt in umgekehrter Reihenfolge. Versucht man jedoch bei in Offenstellung befindlichen Arretierelement 11 das Verriegelungselement 17 gegen das Gehäuse 7 zu drücken, wie es in Figur 9 dargestellt ist, gelangt der Führungssteg 22 des Verriegelungselements 17 gegen das Griffelement 13 des Arretierelements 11. Eine unerwünschte Bewegung des Verriegelungselementes 7 gegen das Gehäuse 7 wird hierdurch verhindert.

## Patentansprüche

1. Fenster oder Fenstertür mit einem auf einem Hauptflügel (2) aufgesetzten Vorsatzflügel (3), mit einer Befestigungseinheit (4) zur lösbaren Verbindung des Vorsatzflügels (3) mit dem Hauptflügel (2), mit einem an einem der Flügel (2) angeordneten Verschlusselement (6) und ein an dem anderen der Flügel (3) angeordnetes Arretiereinheit (8) der Befestigungseinheit (4), wobei die Arretiereinheit (8) zwischen einer mit dem Verschlusselement (6) formschlüssig verbundenen Arretierstellung und einer von dem Verschlusselement (6) getrennten Offenstellung bewegbar ist, **dadurch gekennzeichnet, dass** eine Verriegelungseinheit (9) die Arretiereinheit (8) in der Arretierstellung verriegelt, dass die Arretiereinheit (8) ein bewegliches Arretierelement (11) hat und dass das Arretierelement (11) in der Arretierstellung eine Sperrkante (12) des Verschlusselements (6) hintergreift, und dass das Verschlusselement (6) zwei Sperrkanten (12, 12') aufweist und dass die Arretiereinheit (8) wahlweise der einen Sperrkante (12, 12') oder der anderen Sperrkante (12, 12') zugewandt montierbar ist.

2. Fenster oder Fenstertür nach Anspruch 1, **dadurch gekennzeichnet, dass** die Verriegelungseinheit (9) ein zwischen einer die Arretiereinheit (8) verriegelnde Verriegelungsstellung und einer die Arretiereinheit (8) freigebende Offenstellung bewegliches Verriegelungselement (17) hat.

3. Fenster oder Fenstertür nach Anspruch 2, **dadurch gekennzeichnet, dass** das Verriegelungselement (17) und das Arretierelement (11) in der Verriegelungsstellung einander gegenüberstehende Absätze (19, 20) aufweisen.

4. Fenster oder Fenstertür nach Anspruch 2 oder 3, **dadurch gekennzeichnet, dass** bei in Offenstellung befindlichem Arretierelement (11) die Bewegung des Verriegelungselementes (17) in die Verriegelungsstellung blockiert ist.

5. Fenster oder Fenstertür nach Anspruch 3, **dadurch gekennzeichnet, dass** das Arretierelement (11) ein Griffelement (13) zu seiner Bewegung hat und dass der Absatz (20) des Arretierelements (11) auf dem Griffelement (13) angeordnet ist.

6. Fenster oder Fenstertür nach Anspruch 5, **dadurch gekennzeichnet, dass** das Verriegelungselement (17) eine Öffnung (16) für das Griffelement (13) hat und dass der Vorsprung (19) des Verriegelungselementes (17) am Rand der Öffnung (16) angeordnet ist.

7. Fenster oder Fenstertür nach zumindest einem der Ansprüche 2 bis 6, **dadurch gekennzeichnet, dass** die Befestigungseinheit (4) ein an dem Vorsatzflügel (3) oder dem Hauptflügel befestigtes Gehäuse (7) zur Führung des Arretierelements (11) und des Verriegelungselements (17) hat.

8. Fenster oder Fenstertür nach Anspruch 7, **dadurch gekennzeichnet, dass** eines der Bauteile des Arretierelements (11) oder des Verriegelungselementes (17) schwenkbar in dem Gehäuse (7) gelagert ist und das andere Bauteil in dem Gehäuse (7) verschiebbar geführt ist.

9. Fenster oder Fenstertür nach Anspruch 7 oder 8, **dadurch gekennzeichnet, dass** das Gehäuse (7) eine Lagerplatte (25) für eine Lagerung (18) und eine Grundplatte (24) für eine Führung (10) der Bauteile des Arretierelements (11) und des Verriegelungselements (17) aufweisen und dass zwischen Lagerplatte (25) und Grundplatte (24) ein Gehäusekörper (26) angeordnet ist.

10. Fenster oder Fenstertür nach zumindest einem der Ansprüche 7 bis 9, **dadurch gekennzeichnet, dass** das Verriegelungselement (17) eine Rastverbindung (21) mit dem Gehäuse (7) in der Verriegelungsstellung hat.

11. Fenster oder Fenstertür nach zumindest einem der Ansprüche 1 bis 10, **dadurch gekennzeichnet, dass** Vorsatzflügel (3) und Hauptflügel (2) an einer Seite über die zumindest eine Befestigungseinheit (4) und auf der gegenüberliegenden Seite über zumindest ein Scharnier (5) miteinander verbunden sind.

## Claims

1. A window or French window comprising an auxiliary sash (3) mounted on a main sash (2); a fastening unit (4) for detachably connecting the auxiliary sash (3) to the main sash (2); a closure element (6) arranged on one of the sashes (2); and a latching unit (8) of the fastening unit (4) arranged on the other sash (3), the latching unit (8) being movable between a latched position in which it is in positive engagement with the closure element (6) and an open position in which it is disengaged from the closure element (6), **characterized in that** a locking unit (9) locks the latching unit (8) in the latched position, **in that** the latching unit (8) has a movable latching element (11) and **in that** the latching element (11) engages behind a locking edge (12) of the closure element (6) in the latched position, and **in that** the closure element (6) has two locking edges (12, 12') and **in that** the latching unit (8) is selectively mountable facing one locking edge (12, 12') or the other locking edge (12, 12').

2. The window or French window
according to claim 1, **characterized in that** the locking unit (9) has a locking element (17) that is movable between a locking position that locks the latching unit (8) and an open position that releases the latching unit (8).

3. The window or French window according to claim 2, **characterized in that** the locking element (17) and the latching element (11) have mutually opposing shoulders (19, 20) in the locking position.

4. The window or French window
according to claim 2 or 3, **characterized in that,** when the latching element (11) is in the open position, the movement of the locking element (17) into the locking position is blocked.

5. The window or French window
according to claim 3, **characterized in that** the latching element (11) has a handle element (13) for its movement and **in that** the shoulder (20) of the latching element (11) is arranged on the handle element (13).

6. The window or French window
according to claim 5, **characterized in that** the locking element (17) has an opening (16) for the handle element (13) and **in that** the projection (19) of the locking element (17) is arranged on the edge of the opening (16).

7. The window or French window
according to at least one of claims 2 to 6, **characterized in that** the fastening unit (4) has a housing (7) fastened to the auxiliary sash (3) or the main sash for guiding the latching element (11) and the locking element (17).

8. The window or French window
according to claim 7, **characterized in that** one of the components of the latching element (11) or the locking element (17) is pivotably mounted in the housing (7) and the other component is displaceably guided in the housing (7).

9. The window or French window
according to claim 7 or 8, **characterized in that** the housing (7) has a bearing plate (25) for a bearing (18) and a base plate (24) for a guide (10) of the components of the latching element (11) and the locking element (17), and **in that** a housing body (26) is arranged between the bearing plate (25) and the base plate (24).

10. The window or French window
according to at least one of claims 7 to 9, **characterized in that** the locking element (17) has a detent connection (21) with the housing (7) in the locking position.

11. The window or French window
according to at least one of claims 1 to 10, **characterized in that** the auxiliary sash (3) and the main sash (2) are connected to one another on one side via the at least one fastening unit (4) and on the opposite side via at least one hinge (5).

## Revendications

1. Fenêtre ou porte-fenêtre comportant un battant additionnel (3) posé sur un battant principal (2), comportant une unité de fixation (4) permettant de relier de manière amovible le battant additionnel (3) au battant principal (2), comportant un élément de fermeture (6) disposé sur l'un des battants (2) et une unité de blocage (8) de l'unité de fixation (4) disposée sur l'autre battant (3), dans lequel l'unité de blocage (8) peut être déplacée entre une position de blocage reliée par complémentarité de forme à l'élément de fermeture (6) et une position d'ouverture séparée de l'élément de fermeture (6), **caractérisée en ce qu'**une unité de verrouillage (9) verrouille l'unité de blocage (8) dans la position de blocage, **en ce que** l'unité de blocage (8) possède un élément de blocage (11) mobile **et en ce que** l'élément de blocage (11) vient en prise par derrière avec un bord d'arrêt (12) de l'élément de fermeture (6) dans la position de blocage, **et en ce que** l'élément de fermeture (6) présente deux bords d'arrêt (12, 12') **et en ce que** l'unité de blocage (8) peut être montée en étant tournée au choix vers l'un des bords d'arrêt (12, 12') ou vers l'autre bord d'arrêt (12, 12').

2. Fenêtre ou porte-fenêtre
selon la revendication 1, **caractérisée en ce que** l'unité de verrouillage (9) possède un élément de verrouillage (17) mobile entre une position de verrouillage verrouillant l'unité de blocage (8) et une position d'ouverture libérant l'unité de blocage (8).

3. Fenêtre ou porte-fenêtre selon la revendication 2, **caractérisée en ce que** l'élément de verrouillage (17) et l'élément de blocage (11) présentent des épaulements (19, 20) se faisant face dans la position de verrouillage.

4. Fenêtre ou porte-fenêtre
selon la revendication 2 ou 3, **caractérisée en ce que,** lorsque l'élément de blocage (11) se trouve dans la position d'ouverture, le déplacement de l'élément de verrouillage (17) vers la position de verrouillage est bloqué.

5. Fenêtre ou porte-fenêtre
selon la revendication 3, **caractérisée en ce que** l'élément de blocage (11) possède un élément de préhension (13) pour son déplacement **et en ce que** l'épaulement (20) de l'élément de blocage (11) est disposé sur l'élément de préhension (13).

6. Fenêtre ou porte-fenêtre
selon la revendication 5, **caractérisée en ce que** l'élément de verrouillage (17) possède une ouverture (16) pour l'élément de préhension (13) **et en ce que** la saillie (19) de l'élément de verrouillage (17) est disposée au niveau du bord de l'ouverture (16).

7. Fenêtre ou porte-fenêtre
selon au moins l'une des revendications 2 à 6, **caractérisée en ce que** l'unité de fixation (4) possède un boîtier (7) fixé sur le battant additionnel (3) ou le battant principal et permettant de guider l'élément de blocage (11) et l'élément de verrouillage (17).

8. Fenêtre ou porte-fenêtre
selon la revendication 7, **caractérisée en ce que** l'un des composants de l'élément de blocage (11) ou de l'élément de verrouillage (17) est monté de manière à pouvoir pivoter dans le boîtier (7) et l'autre composant est guidé de manière à pouvoir coulisser dans le boîtier (7).

9. Fenêtre ou porte-fenêtre
selon la revendication 7 ou 8, **caractérisée en ce que** le boîtier (7) présente une plaque de palier (25) pour un palier (18) et une plaque de base (24) pour un guidage (10) des composants de l'élément de blocage (11) et de l'élément de verrouillage (17) et **en ce qu'**un corps de boîtier (26) est disposé entre la plaque de palier (25) et la plaque de base (24).

10. Fenêtre ou porte-fenêtre
selon au moins l'une des revendications 7 à 9, **caractérisée en ce que** l'élément de verrouillage (17) possède une liaison par encliquetage (21) avec le boîtier (7) dans la position de verrouillage.

11. Fenêtre ou porte-fenêtre
selon au moins l'une des revendications 1 à 10, **caractérisée en ce que** le battant additionnel (3) et le battant principal (2) sont reliés l'un à l'autre sur un côté par l'intermédiaire de l'au moins une unité de fixation (4) et sur le côté opposé par l'intermédiaire d'au moins une charnière (5).
